# EUROPÄISCHE PATENTSCHRIFT

(11) **EP 2 025 805 B1**
(45) Veröffentlichungstag und Bekanntmachung des Hinweises auf die Patenterteilung: **31.07.2013**
(21) Anmeldenummer: 08012650.1
(22) Anmeldetag: 12.07.2008
(51) Int. Cl.: D06H 7/04, D06H 7/22, B26F 3/12

(54) **Vorrichtung zum Trennen eines Breitgewebes in Bänder**
Device for cutting a woven broadcloth into strips
Dispositif destiné à couper un tissu large en bandes

(30) Priorität: 01.08.2007 DE 102007036503
(43) Veröffentlichungstag der Anmeldung: 18.02.2009
(73) Patentinhaber: Vaupel Textilmaschinen GmbH & Co. KG, 42277 Wuppertal (DE)
(72) Erfinder: Vaupel, Marc, 42289 Wuppertal (DE)
(74) Vertreter: Patentanwälte Buse, Mentzel, Ludewig

(56) Entgegenhaltungen:
- DE-A1- 19 644 534
- DE-U- 1 905 250
- DE-U1- 29 604 806
- JP-A- 51 060 089
- US-A- 4 610 653
- TOMASCH ANDREW: "A Hot-Wire Foam Cutter From the Home Depot" INTERNET ARTICLE, [Online] Oktober 1997 (1997-10), XP002504110 Gefunden im Internet: URL:http://www.spacemodeling.org/New/how_t o/Foam_Cutter.htm#photos> [gefunden am 2008-11-14]

## Beschreibung

Die Erfindung richtet sich auf eine Vorrichtung der im Oberbegriff des Anspruches 1 angegebenen Art.Dabei wird ein zunächst aus schmelzfähigem Fadenmaterial hergestelltes Breitgewebe auf der Vorrichtung mittels beheizter Schneiddrähte in Bänder geschnitten. Ein wichtiges Anwendungsgebiet dieser Vorrichtung ist die Herstellung von gemusterten Etikettbändern auf dieser Vorrichtung.

Eine solche Vorrichtung ist aus der DE 196 44 534 C2 bekannt. Dort wird zunächst ein Breitgewebe hergestellt, wobei in benachbarten Längszonen Etikettbänder gewebt werden, die zunächst längsrandseitig zusammenhängen. Auf der Vorrichtung verwendet man aber eine Schar von beheizten Schneiddrähten, die das Breitgewebe noch auf der Vorrichtung in eine entsprechende Schar von Bändern trennen. Die Bewegung des Gewebes zum Weben und Trennen wird von einer Transporteinrichtung bewirkt, die für eine Längsspannung im Gewebe sorgt. Um die entstehenden rauen Schneidkanten an den Etikettbändern zu glätten, verwendet man im Bereich des Schneiddrahts ein Druck- und ein Gegendruckglied auf zueinander gegenüberliegenden Seiten des Gewebes und drückt das Gewebe gegen seine Längsspannung aus dessen ebenen Gewebeverlauf heraus. Jedes der beiden Glieder ist mit einer Führung bzw. mit einer Gegenführung versehen, die eine Doppelfunktion haben. Sie sorgen einerseits für einen horizontalen Einzug des Gewebes und andererseits für eine vertikale Positionierung des dazwischenliegenden Wirkabschnitts vom Schneiddraht, der am Gewebe trennwirksam ist. Schließlich haben das Druck- und Gegendruckglied eine Befestigungs- bzw. eine Gegenbefestigungsstelle für die beiden Enden des Schneiddrahts.

Beim Trennen des Breitgewebes ergibt sich eine unsaubere Schnittführung. Dies führt zu einer unkontrollierten Veränderung der geschnittenen Bandbreite. Die Erfindung hat erkannt, dass Ursache dafür ist, dass der Schneiddraht in stromlosen, also kaltem Zustand zwischen der Befestigungs- und Gegenbefestigungsstelle fixiert wird. Dann nimmt das Schneidmesser im Wirkabschnitt zwischen der Führung und Gegenführung seine kürzeste Längendimension ein. Wenn aber beim Betrieb der Vorrichtung der Schneiddraht von elektrischem Strom durchflossen wird und sich erwärmt, nimmt die Länge des Wirkabschnitts zu. Ursache dafür ist das physikalische Gesetz, wonach die Länge eines Drahtabschnitts sich mit zunehmender Temperatur vergrößert. Dadurch steigt die Heiztemperatur des Drahtabschnittes, was die Glättungswirkung beeinträchtigt. Eine weitere Folge dieser Längenvergrößerung ist, dass der Wirkabschnitt an den Positioniermitteln zwischen der Führung und Gegenführung nicht mehr anliegt, sondern sich unkontrolliert krümmt. Ein Nachspannen des beheizten Schneiddrahts ist nicht möglich bzw. sehr umständlich und zeitaufwendig. Durch eine erhöhte Vorspannung beim Festziehen der Befestigungs- und Gegenbefestigungsstelle könnte man zwar der späteren thermischen Längenvergrößerung entgegenwirken, doch wirkt sich diese Vorspannung bei hohen Temperaturen auf den Draht nachteilig aus. Die Lebensdauer des Schneiddrahts wird durch die Vorspannung herabgesetzt. Der Schneiddraht kann brechen.

Aus dem Internet-Artikel XP-002504110, aus der "A Hot-Wire Foam Cutter From the Home Depot" von Tomasch Andrew ist es bekannt zum Schneiden von Styropor-Schaumstoffplatten, Nylon-Segeltuch und Polystyren-Bahnen einen beheizten Draht zu verwenden. Dabei wird der Heizdraht durch eine Feder in Spannung gesetzt, um bei hoher Temperatur unter Spannung gehalten zu werden.

Die US-A 4,610,653 verwendet zum Schneiden von thermoplastischen Folien einen Schneiddraht, der einendig ortsfest und anderendig an einem schwenkbaren Arm befestigt ist. Dieser Arm hat eine Doppelfunktion, denn er dient einerseits zur Befestigung des Schneiddrahtes und andererseits hat er einen Schlitz zur Führung des Schneiddrahtes. Zwischen dem Arm und dem seine Schenklagerung tragenden Träger ist eine Feder angeordnet, die den Schneiddraht stramm hält.

Die DE 296 04 806 U1 befasst sich mit einer Vorrichtung zum thermischen Schneiden von Schaumstoffen und verwendet einen Metallbügel, dessen einer Endabschnitt drehbar in einer Haltevorrichtung sitzt und an dem das eine Ende eines beheizbaren Schneiddrahts befestigt ist. Am gegenüberliegenden Bügelende steht der Schneiddraht in Wirkverbindung mit einer Druckfeder, die dafür sorgt, dass der Schneiddraht im gespannten Zustand verbleibt.

Einen ähnlichen Bügel zur Positionierung eines Metalldrahts verwendet auch die DE 19 05 250 U zum thermischen Schneiden aufgeschäumter Kunststoffe. Während das eine Drahtende entweder fest oder über eine Gewindeschraube verstellbar am einen Ende des Bügels befestigt ist, steht das andere Ende des Schneiddrahts unter Wirkung einer Blattfeder oder einer Wendelfeder.

Die JP 51060089 A zeigt eine Vorrichtung, die einer Nähmaschine ähnelt. Anstelle einer Nähnadel ist das eine Ende des Schneiddrahtes an einem hubbeweglichen Nähmaschinenstößel befestigt, während das andere Ende des Drahtes an einer Wendelfeder fixiert ist, die den Draht spannt.

Der Erfindung liegt die Aufgabe zugrunde, eine zuverlässige Vorrichtung der im Oberbegriff des Anspruchs 1 genannter Art zu entwickeln, die beim Trennen stets für eine exakte Bandbreite des Schneidproduktes und für die erforderliche Heiztemperatur im Wirkabschnitt des Schneiddrahtes sorgt. Dies wird erfindungsgemäß durch die im Anspruch 1 genannten Maßnahmen erreicht, denen folgende besondere Bedeutung zukommt.

Bei der Erfindung ist das Druckglied oder das Gegendruckglied oder sind beide Glieder zweiteilig ausgebildet. So erhält man in mindestens einem Glied einerseits einen ortsfesten Stationärteil und andererseits einen damit verbundenen Bewegungsteil, der seine Lage verändern kann. Im Gegensatz zum Stand der Technik haben die beiden Teile des Druckgliedes bzw. des Gegendruckgliedes unterschiedliche Aufgaben; während der ortsfeste Stationärteil nur die Funktion einer Drahtführung hat, befindet sich am Bewegungsteil die Drahtbefestigung des Schneiddrahtes. Der Stationärteil hat nur die Führung bzw. Gegenführung, während der Bewegungsteil ausschließlich Träger der Drahtbefestigungsstelle bzw. der Draht-Gegenbefestigungsstelle ist. Dann wird beim Druckglied und gegebenenfalls beim Gegendruckglied ein Kraftgenerator eingesetzt, der bestrebt ist, den Bewegungsteil vom Stationärteil wegzubewegen. Wenn, wie schon gesagt wurde, durch die Erwärmung des Schneiddrahtes sich dessen Länge vergrößert, erhöht sich u. a. auch die Heiztemperatur im Draht. Diese Temperaturerhöhung beeinträchtigt bei der Erfindung die Güte der Glättung der Bänder aus folgendem Grund nicht.

Bei der Erfindung ist die Länge des Wirkabschnittes vom Schneiddraht zwischen der Führung und der Gegenführung konstant, weil sich die Führung bzw. die Gegenführung an dem ortsfesten Stationärteil bzw. ortsfesten Gegendruckglied befinden. Zwischen dem Stationär- und Bewegungsteil befindet sich ein Trennspalt, der sich in Abhängigkeit von der Heiztemperatur des Drahtes verändert. Das überschüssige Drahtstück kommt außerhalb des Draht-Wirkabschnittes zu liegen, der für die Bügelwirkung sorgt. Die zusätzliche Erwärmung am überschüssigen Drahtstück wirkt sich folglich nicht mehr auf den Wirkabschnitt aus. Die zusätzliche Wärme des überschüssigen Drahtstückes gelangt nicht mehr zum Stationärteil, weil der Bewegungsteil lediglich punktuell über ein Gelenk mit dem Stationärteil verbunden ist. Die überschüssige Wärmemenge wirkt sich daher nicht mehr auf die Bügelwirkungen des Stationärteiles an der zu glättenden Bandkante aus.

Weitere Maßnahmen und Vorteile der Erfindung ergeben sich aus den Unteransprüchen, der nachfolgenden Zeichnungen und der Beschreibung. In den Zeichnungen ist die Erfindung in einem Ausführungsbeispiel dargestellt. Es zeigen:
- Fig. 1: in perspektivischer, schematischer Darstellung, verschiedene Arbeitsphasen beim Herstellen des Breitgewebes und der daraus geschnittenen Bänder, wobei aus Gründen der Deutlichkeit die an den Trennstellen angeordneten Vorrichtungen nach der Erfindung weggelassen wurden,
- Fig. 2: eine Seitenansicht der erfindungsgemäßen Vorrichtung zusammen mit dem in Fig. 1 gezeigten Gewebe in einer Schnittansicht längs der Schnittlinie II - II von Fig. 1,
- Fig. 3 und 4: in perspektivischer Ansicht die Bestandteile eines oberhalb des Gewebes von Fig. 1 und 2 angeordneten Druckglieds der erfindungsgemäßen Vorrichtung, und zwar in Explosionsdarstellung seiner Bauteile,
- Fig. 5: in einer zu Fig. 3 analogen perspektivischen Ansicht das zugehörige Gegendruckglied der Vorrichtung, ebenfalls in Explosionsdarstellung seiner Bestandteile und
- Fig. 6: in einer zu Fig. 4 und 5 analogen perspektivischen Ansicht, die an einem Gehäuse der Vorrichtung angeordneten Druck- und Gegendruckglieder nach der Erfindung.

Die Fig. 1 zeigt eine Webvorrichtung, wo zunächst ein Breitgewebe 10 hergestellt wird. Zur Herstellung des Breitgewebes 10 könnte man auch andere Textilmaschinen, z.B. Wirkmaschinen, verwenden. Das Breitgewebe 10 könnte auch ein Vlies, eine Folie oder ein anderes Bahnerzeugnis sein, welches aus schmelzfähigem Material besteht. In Fig. 1 wird das Breitgewebe 10 an der dort mit 12 markierten Webstelle durch Verkreuzen von Kettfäden 11 mit Schussfäden 14 erzeugt, wobei die Schussfäden 14 sich über die ganze Gewebebreite 13 erstrecken. In diesem Fall werden beim Weben auf der Oberseite 16 des Breitgewebes 10 diverse Muster 17 eingewebt, und zwar in vielfacher Anordnung in nebeneinanderliegenden Bandzonen 18. Die Unterseite des Breitgewebes 10 ist mit 15 gekennzeichnet.

Zwischen den die Muster 17 aufweisenden Bandzonen 18 liegen musterfreie Längsstreifen 19, wo an den mit 21 markierten Stellen beheizte Schneiddrähte 20 angeordnet sind, die Bestandteil der anhand der Fig. 2 bis 6 noch näher zu beschreibenden Trenn-Vorrichtung 30 sind. Durch die Schneiddrähte 20 werden in dem Breitgewebe 10 Trennschnitte 24 erzeugt, durch welche das Breitgewebe 10 in mehrere Bänder 10' aufgeteilt wird. Dies geschieht, während das Breitgewebe 10 im Sinne des Pfeils 27 längsbewegt wird.

Dazu dient eine Transporteinrichtung, von welcher in Fig. 1 lediglich eine Abzugswalze 28 gezeigt ist. Durch die Drehgeschwindigkeit der Abzugswalze 28 wird die Dichte der Schussfäden 14 im Gewebe bestimmt, welches in seinem ersten Abschnitt vom Breitgewebe 10 und in seinem zweiten Abschnitt von den Bändern 10' gebildet wird. Durch die Bewegung in Transportrichtung 27 wird das Gewebe 10, 10' unter einer Längsspannung gehalten. Diese Längsspannung geht über die Webstelle 12 hinaus bis zu den Kettfäden und erzeugt dort die erforderlichen Fadenspannungen von 25 bis 40 g pro Kettfaden.

Durch den Trennschnitt 24 eines jeden Schneiddraht 20 entstehen an den beiden Längsrändern benachbarter Bänder 10' Schmelzkanten 29. Im Bereich des Schneidmessers 20 sind diese Schmelzkanten 29 noch rau, werden aber in der Vorrichtung 30 geglättet. Diese Glättung erfolgt im Bereich der Abschnitte 25 der Bänder 10' und zwar durch Ausnutzung der Längsspannung 27 des Gewebes. Dieser Trennabschnitt 25 des Drahtes 20 ist am Gewebe 10, 10' trennwirksam.

Wie die Vorrichtung 30 von Fig. 2 zeigt, verläuft in Richtung der Gewebebreite 13 ein Träger 36, an welchem eine Schar solcher Vorrichtungen 30 sitzen. Die Vorrichtungen 30 umfassen ein Gehäuse 31, das mit zwei Haltearmen 32, 33 den Träger 36 an gegenüberliegenden Kantprofilen 38, 39 zwischen sich fasst. Zur Einstellung der Breite der erzeugten Bänder 10' sind die Gehäuse 31 entlang des Trägers 36 verstellbar. Für die präzise Einstellung dient ein Ritzel 35, das im Gehäuse 31 schwenkgelagert ist und in eine ortsfeste Zahnstange 37 am Träger 36 eingreift.

Das Gehäuse 31 trägt ein Druckglied 40 und ein Gegendruckglied 50 auf zueinander gegenüberliegenden Seiten 15, 16 des Gewebes 10, 10'. Dabei besitzen das Druck- und Gegendruckglied 40, 50 jeweils einen Vorsprung 41 bzw. Gegenvorsprung 51, die im Längsversatz zueinander angeordnet sind und für die vorerwähnte Berührung des Gewebes 10, 10' auf gegenüberliegenden Gewebeseiten 14, 15 sorgen. Im vorliegenden Fall eilt der oberseitige Vorsprung 41 dem rückseitigen Gegenvorsprung 51 um ein Längenstück 64 nach, wenn man in Transportrichtung im Sinne des Pfeils 27 blickt. Der Vorsprung 41 und der Gegenvorsprung 51 drücken das Gewebe 10, 10' gegen dessen Längsspannung aus der durch eine Strichpunktlinie 61 in Fig. 2 angedeuteten ebenen Gewebeverlauf heraus. Die wirksame Gewebespannung sorgt selbsttätig für eine durch den Druckpfeil 63 veranschaulichte Anpressung des Druck- und Gegendruckgliedes 40, 50 an die beiden Seiten 15, 16 des Gewebes 10, 10'. Die noch plastischen Schmelzkanten 29 der Bänder 10' werden dadurch geglättet.

Wie Fig. 2 zeigt, sind das Druckglied 40 mit einer Führung 42 und das Gegendruckglied 50 mit einer Gegenführung 52 versehen, die in Gegenrichtung zum Transport 27 des Gewebes 10, 10' weisen. Die Führung 42 und Gegenführung 52 haben die Form einer annähernd spiegelbildlich zueinander ausgebildeten Nase, deren Aufbau am besten aus Fig. 3 und 5 zu ersehen ist. Die Nase 42 hat eine Schräge 43, die einer Gegenschräge 53 der gegenüberliegenden Nase 52 zugekehrt ist. Diese Flächen 43, 53 sorgen für einen konvergenten horizontalen Einzug des Gewebes 10, 10' in die Vorrichtung 50 und bestimmen eine in Fig. 6 strichpunktiert veranschaulichte horizontale Führungsebene 61 für das Gewebe, die nachfolgend "Gewebe-Führungsebene" bezeichnet werden soll. Zur weiteren horizontalen Führung besitzt das Gegendruckglied 50 einen in Längsabstand 65 zum dortigen Gegenvorsprung 51 angeordnete Separierrippe 55, deren Rippenkamm 56 bogenförmig ausgebildet ist und eine anwachsende Rippenhöhe 57 besitzt, wenn man in Transportrichtung 27 des Gewebes 10, 10' blickt.

In Verlängerung der Separierrippe 55 besitzt das Gegendruckglied 50 zur Weiterführung des Gewebes zwei Leitnuten 58, 59, die mit ihren Nutöffnungen voneinander abgekehrt sind. Wie aus Fig. 2 zu entnehmen ist, werden in den Längsnuten 58, 59 die beiden einander zugekehrten Schmelzkanten 29 benachbarter Bänder 10' weitergeführt. Die Separierrippe 55 fährt dabei in den aus Fig. 1 ersichtlichen Trennspalt 24 zwischen benachbarten Bändern 10' ein und bearbeitet die Schmelzkanten 29 auch an ihrer Schmalseite. So wird die ursprüngliche Rauheit der Schmelzkanten 29 verbessert.

Wie am besten aus Fig. 6 zu entnehmen ist, besitzen die Führung 42 und die Gegenführung 52 Mittel 60 für eine vertikale Positionierung des Schneiddrahts 20 zwischen ihnen. Konkret verwirklicht sind diese Positioniermittel 60 durch zwei vertikale Spaltabschnitte 44, 54 in den beiden Nasen 42, 52. Wie aus Fig. 5 hervorgeht, ist der in der Nase 52 vorgesehene Spaltabschnitt 54 im Bereich der Nasenspitze enger ausgebildet als im Bereich des Nasengrundes. Die beiden Spaltabschnitte 44, 54 bestimmen eine strichpunktiert in Fig. 6 veranschaulichte Draht-Führungsebene 62. Diese Draht-Führungsebene 62 verläuft senkrecht zu der vorgenannten Gewebe-Führungsebene 61.

Die vorbeschriebene Ausführung der Führungs- und Gegenführungsmittel 42, 52 ist von eigenständiger erfinderischer Bedeutung und kann allein angewendet werden. Besonders vorteilhaft ist es aber, diese Maßnahmen mit folgender weiterer, aus dem Ausführungsbeispiel der Vorrichtung 30 ersichtlichen Besonderheit zu benutzen.

Im vorliegenden Fall ist das Druckglied 40, wie am besten aus Fig. 6 hervorgeht, zweigeteilt und besteht aus einem ortsfesten Stationärteil 46, der am Gehäuse 31 sitzt und einem damit verbundenen Bewegungsteil 45. Abweichend vom dargestellten Ausführungsbeispiel könnte der Bewegungsteil 45 auch ein Schiebeteil sein, der über ein Schiebelager am Stationärteil 46 die vorerwähnte Verbindung erhält. Im vorliegenden Fall aber ist der Bewegungsteil ein Schwenkteil, der mit dem Stationärteil 46 über ein Schwenklager 47 mit dem Stationärteil 46 verbunden ist. Wie das Schwenklager 47 aussieht, ist am besten aus den Explosionsdarstellungen in Fig. 3 und 4 zu entnehmen.

Zwischen den beiden Teilen 45, 46 ist eine besondere Leiteinrichtung 48, 49 vorgesehen, deren Gestalt man als "Nut-Feder" bezeichnen kann, allerdings mit die Schwenkbewegung erlaubendem seitlichen Spiel zueinander. Die "Nut" dieser Leiteinrichtung besteht aus einer Gabelöffnung 48 im hinteren gegabelten Lagerende vom Schwenkteil 45. Die "Feder" der Leiteinrichtung ist von einem Steg 49 am Stationärteil 46 gebildet. Der Steg 49 besitzt eine aus Fig. 3 erkennbare Lagerbohrung 49 für einen das Schwenklager bestimmenden Lagerbolzen 47. In den beiden Schenkeln vom Gabelende des Schwenkteils 45 ist ein Lagerbohrungs-Paar 68 für den Lagerbolzen 47 vorgesehen. Diese Leiteinrichtung 48, 49 zwischen dem Schwenkteil 45 und dem Stationärteil 56 bestimmt eine Schwenkebene, die mit der im Zusammenhang mit Fig. 6 beschriebenen Draht-Führungsebene 62 zusammenwirkt. Die Mittel 48, 49 der Leiteinrichtung sorgen also für eine Bewegung des Schwenkteils 45, die stets in der Ebene 62 erfolgt, also exakt in Verlaufrichtung des Draht-Wirkabschnitts 25. Während der Bewegung wird der Draht-Wirkabschnitt 25 zwischen seinen beschriebenen Positioniermitteln 60 zusätzlich geführt.

Die strichpunktierte in Fig. 4 veranschaulichte Achse des Schwenklagers 47 verläuft senkrecht zu der im Zusammenhang mit Fig. 6 beschriebenen Draht-Führungsebene 62. Analoges Bild, wenn der Bewegungsteil 45 als Schiebeteil ausgebildet ist, dessen Schieberichtung ist dann in der Draht-Führungsebene 62 angeordnet.

Ausweislich der Fig. 2 ist das oberhalb des Wirkabschnitts 25 befindliche obere Draht-Ende 22 an einer Draht-Befestigungsstelle 26 fixiert, welches sich am freien Ende des Schwenkteils 45 befindet. Das gegenüberliegende, unterhalb des Wirkabschnitts 25 befindliche andere Drahtende 23 ist an einer Draht-Gegenbefestigungsstelle 66 befestigt, die im Gegendruckglied 50 integriert ist. Wie Fig. 4 zeigt, besteht die Draht-Befestigungsstelle 25 aus einer stirnseitigen Gewindebohrung 74 im Schwenkteil 45 und einer Gewindeschraube 75, mittels welcher das Drahtende 22 festgeklemmt wird.

In analoger Weise ist die Draht-Gegenbefestigungsstelle 66 gestaltet, wie aus Fig. 5 zu ersehen ist. Das untere Drahtende 23 wird von einer Gewindeschraube 76 erfasst. Im Befestigungsfall ist der Schraubenkopf der Gewindeschraube 76 in einer seitlichen Ausnehmung 67 vom Gegendruckglied 50 aufgenommen und ragt möglichst nicht heraus. Der vorbeschriebene Spaltabschnitt 54 der zugehörigen Nase 52 erstreckt sich in den Bereich der Draht-Gegenbefestigungsstelle 66 hinein und gabelt auch den freien Endbereich des Gegendruckglieds 50. In dem einen Gabelschenkel befindet sich die vorbeschriebene Ausnehmung 67, während im anderen Gabelschenkel, der in Fig. 5 nicht erkennbar ist, sich eine Gewindebohrung für die Gewindeschraube 76 befindet.

Zwischen dem Stationärteil 46 und dem Schwenkteil 45 des Druckglieds 40 wirkt ein Kraftgenerator 70, der im vorliegenden Fall aus einer wendelförmigen Druckfeder besteht und in der Explosionsdarstellung Fig. 3 gezeigt. Es bietet sich an, einen solchen Kraftgenerator, wie die Druckfeder 70, in einem Trennspalt 77 zwischen dem Schwenkteil 45 und dem Stationärteil 46 wirksam zu setzen. Ausweislich der Fig. 3 besitzt der Stationärteil 46 in seiner den vorgenannten Trennspalt 77 erzeugenden Innenfläche eine Aufnahme 71, in welche die wendelförmige Druckfeder 70 mit einer Teillänge versenkt angeordnet ist. Im Montagefall greift das freie Ende der Druckfeder 70 an einer in Fig. 4 veranschaulichten Andruckstelle 72 des Schwenkteils 45 an und erzeugt eine durch den Kraftpfeil 73 verdeutlichte Kraftbelastung. Diese Kraftbelastung 73 ist auch in Fig. 2 eingezeichnet. Sie sorgt dafür, dass der dortige Draht-Wirkabschnitt 25 stramm gehalten wird.

Der Wirkabschnitt 25 des Scheiddrahts 20 wird durch einen Stromfluss auf die erforderliche Schmelztemperatur des Fadenmaterials vom Gewebe 10, 10' gebracht. Dazu sind der Schwenkteil 25 des Druckglieds 40 und das Gegendruckglied 50 stromdurchflossen. Die Stromübertragung auf den Draht-Wirkabschnitt 25 erfolgt zwischen der Draht-Befestigungsstelle 26 und der Draht-Gegenbefestigungsstelle 66. Die Stromzuführung kommt von einem elektrischen Steuergerät, das wenigstens bereichsweise im zugehörigen Gehäuse 31 der Vorrichtung 30 integriert ist. Fig. 2 zeigt ein elektrisches Kabel 78 für die Stromzuführung ins Gehäuse 31.

Die Trenn-Vorrichtung 30 ist im Ausführungsbeispiel in die Vorrichtung zum Weben des Gewebes 10, 10' integriert, wie die Fig. 1 verdeutlicht. Es wäre aber auch möglich, die Vorrichtung 30 davon räumlich getrennt zu nutzen und dabei die vorausgehend bereits hergestellten Breitgewebe 10 dort in der erfindungsgemäßen Weise zu verarbeiten.

### Bezugszeichenliste:

- 10: erster Abschnitt des Gewebes, Breitgewebe (Fig. 1)
- 10': zweiter Abschnitt des Gewebes, Band (Fig. 1)
- 11: Kettfaden (Fig. 1)
- 12: Webstelle (Fig. 1)
- 13: Gewebebreite von 10 (Fig. 1)
- 14: Schussfaden von 10 (Fig. 1)
- 15: Unterseite von 10 bzw. 10' (Fig.1)
- 16: Oberseite von 10 bzw. 10' (Fig. 1)
- 17: Muster auf 10 (Fig. 1)
- 18: Bandzone (Fig. 1)
- 19: Längsstreifen zwischen 18 (Fig. 1)
- 20: Schneiddraht (Fig. 2, 6)
- 21: Schneidstelle von 10 für 10' (Fig. 1)
- 22: erstes Drahtende von 20 (Fig. 4)
- 23: zweites Drahtende von 20 (Fig. 2)
- 24: Trennspalte in 10 (Fig. 1)
- 25: Wirkabschnitt von 20 zwischen 42,52 (Fig. 2, 6)
- 26: Draht-Befestigungsstelle für 22 bei 45 (Fig. 2)
- 27: Bewegungspfeile der Transportrichtung von 10, 10' Längsspannung von 10, 10' (Fig. 1)
- 28: Abzugswalze für 10, 10' (Fig. 1)
- 29: Schmelzkante an 10' (Fig. 1)
- 30: Vorrichtung (Fig. 2, 6)
- 31: Gehäuse von 30 (Fig. 2)
- 32: erster Haltearm an 31 (Fig. 2)
- 33: zweiter Haltearm an 31 (Fig. 2)
- 34: Drehachse an 35 (Fig. 2)
- 35: Ritzel an 31 (Fig. 2)
- 36: Träger für 30 (Fig. 2)
- 37: Zahnstange an 46 (Fig. 2)
- 38: erstes Kantenprofil von 36 (Fig. 2)
- 39: zweites Kantenprofil von 36 (Fig. 2)
- 40: Druckglied (Fig. 2, 3, 4, 6)
- 41: Vorsprung von 40 (Fig. 2)
- 42: Führung an 40, Nase (Fig. 2, 6)
- 43: Schrägfläche an 42 (Fig. 3, 6)
- 44: Spaltabschnitt in 42 für 20 (Fig. 6)
- 45: Bewegungsteil, Schwenkteil von 40 (Fig. 2, 3, 6)
- 46: Stationärteil von 40 (Fig. 2, 3, 6)
- 47: Schwenklager für 45, Lagerbolzen (Fig. 2, 4, 6)
- 48: Nut der Leiteinrichtung, Gabelöffnung an 45 (Fig. 4)
- 49: Feder der Leiteinrichtung, Steg an 46 (Fig. 3)
- 50: Gegendruckglied (Fig. 2, 5, 6)
- 51: Gegenvorsprung (Fig. 2)
- 52: Gegenführung, Nase an 50 (Fig. 2, 5, 6)
- 53: Gegenschräge an 52
- 54: Spaltabschnitt in 52 für 20 (Fig. 5)
- 55: Separierrippe an 50 (Fig. 5)
- 56: Rippenkamm von 55 (Fig. 5)
- 57: Rippenhöhe von 55 (Fig. 5)
- 58: erste Leitnut an 50 (Fig. 2)
- 59: zweite Leitnut an 50 (Fig. 5)
- 60: Positioniermittel für 25 (Fig. 6)
- 61: ebener Gewebeverlauf, horizontale Gewebe-Führungsebene (Fig. 2, 6)
- 62: vertikale Draht-Führungsebene für 25 (Fig. 6)
- 63: Druckpfeil für 10, 10' (Fig. 2)
- 64: Längenstück zwischen 51, 41 (Fig. 2)
- 65: Längsabstand zwischen 51, 55 (Fig. 5)
- 66: Draht-Gegenbefestigungsstelle für 23 an 50 (Fig. 5)
- 67: Ausnehmung in 46 (Fig. 3)
- 68: Lagerbohrungs-Paar in 45 (Fig. 4)
- 69: Lagerauge in 49 (Fig. 3)
- 70: Kraftgenerator, Druckfeder (Fig. 3)
- 71: Aufnahme für 70 in 46 (Fig. 3)
- 72: Andruckstelle von 70 an 45 (Fig. 4)
- 73: Kraftbelastung durch 70 an 45 (Fig. 2, 4, 6)
- 74: Gewindebohrung für 75 in 45 (Fig. 4)
- 75: Gewindeschraube für 45 (Fig. 4)
- 76: Gewindeschraube für 50 bei 66 (Fig. 5)
- 77: Trennspalt zwischen 45, 46 (Fig. 2, 6)
- 78: elektrisches Kabel (Fig. 2)

## Patentansprüche

1. Vorrichtung zum Trennen eines aus schmelzfähigem Fadenmaterial bestehenden Breitgewebes (10),
mittels eines beheizten Schneiddrahts (20) in mindestens zwei Bänder (10'), insbesondere Etikettbänder,
mit einem Druckglied (40) und einem Gegendruckglied (50) im Bereich eines jeden Schneiddrahts (20) auf zueinander gegenüberliegenden Seiten (15, 16) des Gewebes (10, 10'),
mit einer Transporteinrichtung (28), welche eine Bewegung (27) des Gewebes (10, 10') in Kettrichtung (11) bewirkt und für eine Längsspannung im Gewebe (10, 10') sorgt,
wobei das Druck- und Gegendruckglied (40, 50) das Gewebe (10, 10') beidseitig (14, 15) berührt und gegen seine Längsspannung aus dem ebenen Gewebeverlauf (61) herausdrückt (63),
das Druckglied (40) mit einer Führung (42) und das Gegendruckglied (50) mit einer Gegenführung (52) versehen sind, die eine Doppelfunktion haben,
nämlich einerseits einen horizontalen Einzug des Gewebes (10, 10') zu bewirken und andererseits für eine vertikale Positionierung eines Wirkabschnitts (25) vom Schneiddraht (20) zu sorgen, der zwischen der Führung (42) und der Gegenführung (52) verläuft und am Gewebe (10) trennwirksam ist,
und mit einer Befestigungsstelle (26) am Druckglied (40) und einer Gegenbefestigungsstelle (66) am Gegendruckglied (50) für die beiden Enden (22, 23) des Schneiddrahts (20),
**dadurch gekennzeichnet,**
**dass** das Druckglied (40) und/oder das Gegendruckglied zweiteilig ausgebildet sind ist, bestehend aus einem ortsfesten Stationärteil (46) und aus einem damit verbandenen Bewegungsteil (45), wobei zwischen dem Stationärteil (46) und dem Bewegungsteil (45) ein Trennspalt (77) entsteht,
**dass** der Stationärteil (46) die Führung (42) oder die Gegenführung und der Bewegungsteil (45) die Draht-Befestigungsstelle (26) oder Draht-Gegenbefestigungsstelle aufweisen,
**dass** ein Kraftgenerator (70) bestrebt ist, den Bewegungsteil (45) vom Stationärteil (46) wegzubewegen und den Draht-Wirkabschnitt (25) stramm zu halten,
**dass** der Kraftgenerator (70) im Bereich des Trennspalts (77) zwischen dem Stationärteil (46) und Bewegungsteil (45) angeordnet ist.

2. Vorrichtung nach Anspruch 1, **dadurch gekennzeichnet, dass** der Kraftgenerator aus einer wendelförmigen Druckfeder (70) besteht, die mit einer Teillänge in eine Aufnahme (71) des Stationärteils (46) und/oder Bewegungsteil eingreift.

3. Vorrichtung nach einem der Ansprüche 1 oder 2, **dadurch gekennzeichnet, dass** der Bewegungsteil ein Schwenkteil (45) ist und mit dem Stationärteil (46) über ein Schwenklager (47) verbunden ist.

4. Vorrichtung nach einem der Ansprüche 1 oder 2, **dadurch gekennzeichnet, dass** der Bewegungsteil ein Schiebeteil ist und über ein Schiebelager mit dem Stationärteil verbunden ist.

5. Vorrichtung nach einem der Ansprüche 1 bis 4, **dadurch gekennzeichnet, dass** zur vertikalen Führung des Draht-Wirkabschnitts (25) Positioniermittel (60) in der Führung (42) und in der Gegenführung (52) des Druck- und Gegendruckglieds (40, 50) vorgesehen sind
dass die Positioniermittel (60) eine vertikale Führungsebene ( 62) für den Draht-Wirkabschnitt (25) bestimmen,
und dass die Draht-Führungsebene (62) mit der Transportrichtung (27) vom Gewebe (10, 10') ausgerichtet ist.

6. Vorrichtung nach Anspruch 5, **dadurch gekennzeichnet, dass** die Positioniermittel (60) aus zwei vertikalen Spaltabschnitten (44, 54) im Führungs- und Gegenführungsteil (42, 52) bestehen
und dass die beiden Spaltabschnitte (44, 54) miteinander ausgerichtet sind und die Draht-Führungsebene (62) bestimmen.

7. Vorrichtung nach einem der Ansprüche 1 bis 5, **dadurch gekennzeichnet, dass** die Führung und die Gegenführung (42, 52) zwei gegeneinanderweisende Schräg- und Gegenschrägflächen (43, 53) aufweisen, die dem horizontalen Einzug des Gewebes (10, 10') dienen,
dass der Schrägverlauf beider Flächen (43, 53) in Transportrichtung (27) des Gewebes (10, 10') konvergiert,
und dass die Schräg- und Gegenschrägflächen (43, 53) eine horizontale Führungsebene (61) für das Gewebe (10, 10') bestimmen.

8. Vorrichtung nach einem der Ansprüche 1 bis 7, **dadurch gekennzeichnet, dass** die Führung- und Gegenführung (42, 52) als in Transportrichtung (27) des Gewebes (10, 10') vorspringende Nasen ausgebildet sind,
von denen die eine Nase (42) am Stationärteil (46) des Druck- und/oder des Gegendruckglieds (40) angeordnet ist, während die andere Nase (52) am Gegendruckglied (50) und/oder Druckglied sich befindet.

9. Vorrichtung nach einem der Ansprüche 3, oder 5 bis 8 wenn abhängig von Anspruch 3, **dadurch gekennzeichnet, dass** die Schwenkachse (47) zwischen dem Schwenkteil (45) und dem Stationärteil (46) senkrecht zur Draht-Führungsebene (62) angeordnet ist und im Wesentlichen parallel zur Gewebeführungsebene (61) verläuft.

10. Vorrichtung nach Anspruch 9, **dadurch gekennzeichnet, dass** zwischen dem Stationärteil (46) und dem Schwenkteil (45) eine als Nut (48) und Feder (49) ausgebildete Leiteinrichtung angeordnet ist, welche eine Schwenkebene des Schwenkteils (45) bezüglich des Stationärteils (46) bestimmt
und dass die Schwenkebene mit der Draht-Führungsebene (62) ausgerichtet ist.

11. Vorrichtung nach Anspruch 10, **dadurch gekennzeichnet, dass** die Nut (47) der Leiteinrichtung aus der Gabelöffnung (48) eines gegabelten Lagerendes vom Schwenkteil (45) besteht
und dass die Feder (49) der Leiteinrichtung von einem Steg (49) am Stationärteil (46) gebildet ist.

12. Vorrichtung nach einem der Ansprüche 4, oder 5 bis 8 wenn abhängig von Anspruch 4, **dadurch gekennzeichnet, dass** die Schieberichtung vom Schiebeteil in der Draht-Führungsebene angeordnet ist.

13. Vorrichtung nach einem der Ansprüche 1 bis 12, **dadurch gekennzeichnet, dass** das Druckglied (40) nur einen Vorsprung (41) und das Gegendruckglied (50) nur einen Gegenvorsprung (52) aufweisen, die die gegenüberliegende Seiten (15, 16) des Gewebes (10, 10') berühren,
dass - in Transportrichtung (27) des Gewebes (10, 10') gesehen - der Vorsprung (41) dem Gegenvorsprung (51) um ein Längenteilstück (64) nacheilt.

14. Vorrichtung nach Anspruch 13, **dadurch gekennzeichnet, dass** wenigstens das Gegendruckglied (50) eine Separierrippe (55) aufweist
und dass die Separierrippe (55) in Längsabstand (65) vom Gegenvorsprung (51) angeordnet ist, sich in Transportrichtung (27) des Gewebes (10, 10') erstreckt und in den Trennspalt (24) zwischen zwei benachbarten Bändern (10') eingreift.

15. Vorrichtung nach Anspruch 14, **dadurch gekennzeichnet,**
**dass** der Rippenkamm (56) der Separierrippe (55) bogenförmig ausgebildet ist
und **dass** - bezogen auf die Gewebe-Führungsebene (61) - die Rippenhöhe (57) in Transportrichtung (27) des Gewebes (10, 10') anwächst.

16. Vorrichtung nach Anspruch 14 oder 15, **dadurch gekennzeichnet, dass** das Gegendruckglied (50) zwei voneinander weisende Leitnuten (58, 59) aufweist, die in Verlängerung der Separierrippen (55) weiterlaufen
und dass die Schmelzkanten (29) der beiden voneinander getrennten Bänder (10') in den Leitnuten (58, 59) weitergeführt werden.

17. Vorrichtung zum Weben eines aus schmelz fähigem Fadenmaterial bestehenden Breit gewebes (10), mit einer Vorrichtung zum Trennen des Breit gewebes (10) nach einem der Ansprüche 1 bis 16.

18. System, **dadurch gekennzeichnet, dass** die Vorrichtung (30) zum Trennen des Breitgewebes (10) nach einem der Ansprüche 1 bis 16 von einer Vorrichtung zum Weben räumlich getrennt ist und das Breitgewebe (10) in Zeitabstand behandelt.

## Claims

1. Device for cutting a woven broadcloth (10) from meltable yarn,
using a heated cutting wire (20) in a minimum of two strips (10'), in particular label strips,
with a pressure member (40) and an opposing pressure member (50) in the area of each cutting wire (20) on two opposite sides (15, 16) of the fabric (10, 10'),
with a transport device (28), that effects movement (27) of the fabric (10, 10') in the direction of the warp (11) and provides longitudinal tensioning in the fabric (10, 10'),
whereby, the pressure and opposing pressure member (40, 50) contacts both sides (14, 15) of the fabric (10, 10') and pushes it out (63) of the fabric run (61) against its longitudinal tensioning,
the pressure member (40) has a guide (42) and the opposing pressure member (50) has an opposing guide (52), that has a dual function,
namely to, on the one hand, effect horizontal drawing in of the fabric (10, 10') and, on the other hand, to provide a vertical position of a working operating (25) of cutting wire (20), which effectively separates the fabric (10) between the guide (42) and the opposing guide (52),
and with an attachment point (26) on the pressure member (40) and an opposing attachment point (66) in the opposing pressure member (50) for both ends (22, 23) of the cutting wire (20),
**characterized in that**,
the pressure member (40) and/or the opposing pressure member are/is formed in two parts, consisting of a fixed stationary part (46) and a moving part (45) connected to it, whereby there is a separating clearance (77) between the stationary part (46) and the moving part (45),
that the stationary part (46) of the guide (42) or the opposing guide and the moving part (45) features the wire attachment point (26) or wire opposing attachment point,
that a power generator (70) is intended to move the moving part (45) away from the stationary part (46) and keep the wire operating section (25) tensioned,
consequently, that the power generator (70) arranged in the area of the separating clearance (77) between the stationary part (46) and the moving part (45).

2. Device according to claim 1, **characterized in that** the power generator consists of a helical compression spring (70), that engages by a part of its length in a retainer (71) of the stationary part (46).

3. Device according to claim 1 or 2, **characterized in that** the moving part is a rotating part (45) and is connected to the stationary part (46) by a pivot bearing (47).

4. Device according to claim 1 or 2, **characterized in that** the moving part is a sliding part and is connected to the stationary part by a floating bearing.

5. Device according to claims 1 to 4, **characterized in that** for the vertical guiding of the wire operating section (25) positioning devices (60) are provided in the guide (42) and in the opposing guide (52) of the pressure member and opposing pressure member (40, 50),
that the positioning devices (60) determine a vertical guiding plane (62) for the wire operating section (25),
and that the wire guiding plane (62) is equipped with the transport direction (27) of the fabric (10, 10').

6. Device according to claim 5, **characterized in that** the positioning devices (60) consists of two vertical gap sections (44, 54) in the guide (42) and the opposing guide part (52)
and that both p sections (44, 54) are aligned to each other and the wire guiding plane (62).

7. Device according to claims 1 to 5, **characterized in that** the guide and the opposing guide (42, 52) feature two opposing angled and opposing angle faces (43, 53) which provide the horizontal draw of the fabric (10, 10'),
that determine the angular course of both faces (43, 53) in the direction of transport (27) of the fabric (10, 10'),
and that inclined and opposing inclined surfaces (43, 53) determine a horizontal guiding plane (61) for the fabric (10, 10').

8. Device according to claims 1 to 7, **characterized in that** the guide and the opposing guide (42, 52) are formed as protruding lugs in the transport direction (27) of the fabric (10, 10'),
from which one lug (42) is arranged on the stationary part (46), the pressure member and/or opposing pressure member (40), whilst the other lug (52) is located on the opposing pressure member (50) and/or the pressure member.

9. Device according to one of the claims 3 or 5 to 8 if dependent on claim 3, **characterized in that** the pivoting axis (47) is arranged vertically to the wire guiding plane (62) between the rotating part (45) and the stationary part (46) and primarily runs parallel to the fabric guiding plane (61).

10. Device according to claim 9, **characterized in that** the stationary part (46) and rotating part (45) is arranged as a groove (48) and spring (49) formed as a control system, which determines a rotating plane of the rotating part (45) with regard to the stationary part (46)
and that the rotating plane is aligned to the wire guiding plane (62).

11. Device according to claim 10, **characterized in that** the groove (48) of the control system consists of the fork aperture (48) of a forked bearing end of the rotating part (45)
and that the spring (49) of the control system is formed by a fillet (49) on the stationary part (46).

12. Device according to one of the claims 4 or 5 to 8 if dependent on claim 4, **characterized in that** the direction in which the sliding part slides is arranged in the wire guiding plane.

13. Device according to claims 1 to 12, **characterized in that** the pressure member (40) only features a protrusion (41) and that the opposing pressure member (50) only one opposing protrusion (52), which contact the opposite sides (15, 16) of the fabric (10, 10'),
that - in the direction of transport (27) of the fabric (10, 10') - the protrusion (41) pursues the opposing projection (51) around the longitudinal adapter (64).

14. Device according to claim 13, **characterized in that** at least the opposing pressure member (50) features a partitioning rib (55)
and that the partitioning rib (55) is arranged in the longitudinal distance (65) of the opposing projection (51), projects into the direction of transport (27) of the fabric (10, 10') and engages in the partitioning clearance (24) between two adjacent strips (10').

15. Device according to claim 14, **characterized in that** the rib comb (56) of the partitioning rib (55) is formed as a curve
and that the rib height (57) - relative to the fabric guiding plane (61) - increases in the direction of transport (27) of the fabric (10, 10').

16. Device according to claim 14 or 15, **characterized in that** the opposing pressure member (50) features two guide grooves (58, 59) diverse to each other which continue in the extension of the partitioning ribs (55)
and that the melting edges (29) of both strips (10') continue in the guide grooves (58, 59) separated from each other.

17. Device for weaving a meltable yarn consisting of wide fabric (10) using a device for separating the wide fabric (10) in accordance with the claims 1 to 16.

18. System, **characterized in that** the device (30) for separating the wide fabric (10) in accordance with the claims 1 to 16 is spacially separated from a device for weaving and treats the wide fabric (10) in a time interval.

## Revendications

1. Dispositif destiné à couper un tissu large (10) composé de matériau filaire fusible,
en au moins deux bandes (10'), notamment des bandes d'étiquettes, au moyen d'un fil de coupe (20) chauffé,
comprenant un organe de compression (40) et un organe de compression antagoniste (50) dans la zone de chaque fil de coupe (20) sur des côtés (15, 16) se faisant face du tissu (10, 10'),
comprenant un équipement de transport (28) qui provoque un déplacement (27) du tissu (10, 10') dans le sens de la chaîne (11) et veille à ce que le tissu (10, 10') soit tendu longitudinalement,
sachant que les organes de compression et de compression antagoniste (40, 50) touchent le tissu (10, 10') des deux côtés (14, 15) et, vainquant sa tension longitudinale, le poussent pour l'écarter (63) du tracé plan (61) du tissu,
sachant que l'organe de compression (40) est doté d'un guidage (42) et que l'organe de compression antagoniste (50) est doté d'un guidage antagoniste (52) qui remplissent une double fonction,
à savoir d'une part provoquer un engagement horizontal du tissu (10, 10') et d'autre part veiller ce qu'un segment actif (25) du fil de coupe (20) se positionne verticalement, fil qui présente un tracé entre le guidage (42) et le guidage antagoniste (52) et dont la coupe agit activement sur le tissu (10),
et comprenant un point de fixation (26) contre l'organe de compression (40) et un point de fixation antagoniste (66) contre l'organe de compression antagoniste (50) pour les deux extrémités (22, 23) du fil de coupe (20),
**caractérisé en ce que**
l'organe de compression (40) et/ou l'organe de compression antagoniste sont/est configuré(s) en deux pièces comprenant une pièce stationnaire (46) en poste fixe et une pièce mobile (45) reliée à elle, sachant que se forme un interstice de séparation (77) entre la pièce stationnaire (46) et la pièce mobile (45),
**en ce que** la pièce stationnaire (46) présente le guidage (42) ou le guidage antagoniste, et que la pièce mobile (45) présentent le point de fixation du fil (26) ou le point de fixation antagoniste du fil,
**en ce qu'**un générateur de force (70) cherche à éloigner la pièce mobile (45) de la pièce stationnaire (46) et à maintenir tendu le segment actif (25) du fil,
**en ce que** le générateur de force (70) est agencé dans la zone de l'interstice de séparation (77) entre la pièce stationnaire (46) et la pièce mobile (45).

2. Dispositif selon la revendication 1, **caractérisé en ce que** le générateur de force se compose d'un ressort de compression (70) hélicoïdal dont une pièce de la longueur engrène dans un réceptacle (71) de la pièce stationnaire (46) et/ou de la pièce mobile.

3. Dispositif selon l'une des revendication 1 ou 2, **caractérisé en ce que** la pièce mobile est une pièce pivotante (45) et qu'elle est reliée avec la pièce stationnaire (46) via un palier pivotant (47).

4. Dispositif selon l'une des revendications 1 ou 2, **caractérisé en ce que** la pièce mobile est une pièce coulissante et qu'elle est reliée via un palier coulissant à la pièce stationnaire.

5. Dispositif selon l'une des revendications 1 à 4, **caractérisé en ce que** pour guider verticalement le segment actif (25) du fil, des moyens de positionnement (60) sont prévus dans le guidage (42) et dans le guidage antagoniste (52) respectivement des organes de compression et de compression antagoniste (40, 50),
**en ce que** les moyens de positionnement (60) définissent un plan de guidage vertical (62) pour le segment actif (25) du fil,
et **en ce que** le plan de guidage (62) du fil est aligné sur le sens de transport (27) du tissu (10, 10').

6. Dispositif selon la revendication 5, **caractérisé en ce que** les moyens de positionnement (60) se composent de deux segments d'interstice (44, 54) verticaux dans les pièces de guidage et de guidage antagoniste (42, 52)
et **en ce que** les deux segments d'interstice (44, 54) sont alignés l'un sur l'autre et déterminent le plan de guidage du fil (62).

7. Dispositif selon l'une des revendications 1 à 5, **caractérisé en ce que** le guidage et le guidage antagoniste (42, 52) présentent une surface oblique (43) et une surface oblique antagoniste (53) regardant l'une vers l'autre, qui servent à engager horizontalement le tissu (10, 10'),
**en ce que** le tracé oblique des deux surfaces (43, 53) converge dans le sens de transport (27) du tissu (10, 10'),
et **en ce que** la surface oblique (43) et la surface oblique antagoniste (53) définissent un plan de guidage horizontal (61) pour le tissu (10, 10').

8. Dispositif selon l'une des revendications 1 à 7, **caractérisé en ce que** le guidage (42) et le guidage antagoniste (52) sont formés par des protubérances saillantes dans le sens de transport (27) du tissu (10, 10'),
parmi lesquelles, une saillie (42) est agencée contre la pièce stationnaire (46) de l'organe de compression et/ou l'organe de compression antagoniste (40), tandis que l'autre nez (52) se trouve contre l'organe de compression antagoniste (50) et/ou l'organe de compression.

9. Dispositif selon l'une des revendications 3 ou 5 à 8 lorsque dépendant de la revendication 3, **caractérisé en ce que** l'axe pivotant (47) est agencé, entre la pièce pivotante (45) et la pièce stationnaire (46), verticalement par rapport au plan de guidage du fil (62), et présente un tracé essentiellement parallèle au plan de guidage du tissu (61).

10. Dispositif selon la revendication 9, **caractérisé en ce qu'**entre la pièce stationnaire (46) et la pièce pivotante (45) est agencé un équipement de guidage configuré sous forme de mortaise (48) et de tenon (49), équipement qui définit un plan de pivotement de la pièce pivotante (45) par rapport à la pièce stationnaire (46),
et **en ce que** le plan de pivotement est aligné sur le plan de guidage du fil (62).

11. Dispositif selon la revendication 10, **caractérisé en ce que** la mortaise (48) de l'équipement de guidage se compose de l'orifice (48) d'une extrémité de palier fourchue de la pièce pivotante (45)
et **en ce que** le tenon (49) de l'équipement de guidage est formé par une nervure (49) contre la pièce stationnaire (46).

12. Dispositif selon l'une des revendications 4 ou 5 à 8 lorsque dépendant de la revendication 4, **caractérisé en ce que** la direction de poussée de la pièce de poussée est agencée dans le plan de guidage du fil.

13. Dispositif selon l'une des revendications 1 à 12, **caractérisé en ce que** l'organe de compression (40) ne présente qu'une protubérance (41) et que l'organe de compression antagoniste (50) ne présente qu'une protubérance antagoniste (52) qui touchent les côtés opposés (15, 16) du tissu (10, 10'),
**en ce que** la protubérance (41) - observée dans le sens de transport (27) du tissu (10, 10') - suit la protubérance antagoniste (51) l'équivalent d'une fraction (64) de longueur.

14. Dispositif selon la revendication 13, **caractérisé en ce qu'**au moins l'élément de compression antagoniste (50) présente une nervure de séparation (55)
et **en ce que** la nervure de séparation (55) est agencée à une distance longitudinale (65) de la saillie antagoniste (51), **en ce qu'**elle s'étend dans le sens de transport (27) du tissu (10, 10') et engrène dans l'interstice de séparation (24) entre deux bandes voisines (10').

15. Dispositif selon la revendication 14, **caractérisé en ce que**
le peigne (56) de la nervure séparatrice (55) est configuré en arceau
et **en ce que** - par rapport au niveau de guidage (61) du tissu - la hauteur de nervure (57) croît dans le sens de transport (27) du tissu (10, 10').

16. Dispositif selon la revendication 14 ou 15, **caractérisé en ce que** l'organe de pression antagoniste (50) présente deux rainures de guidage (58, 59) regardant en sens opposé, dont le tracé se poursuit dans le prolongement des nervures de séparation (55)
et **en ce que** les bords fusibles (29) des deux bandes (10') séparées l'une de l'autre continuent d'être guidés dans les rainures de guidage (58, 59).

17. Dispositif pour tisser un tissu large (10) composé d'un matériau filaire fusible, avec un dispositif servant à couper le tissu large (10) selon l'une des revendications 1 à 16.

18. Système **caractérisé en ce que** le dispositif (30) servant à couper le tissu large (10) selon l'une des revendications 1 à 16 est séparé spatialement d'un dispositif servant à tisser et traite périodiquement le tissu large (10).
